# EUROPÄISCHE PATENTSCHRIFT

(11) **EP 2 505 037 B1**
(45) Veröffentlichungstag und Bekanntmachung des Hinweises auf die Patenterteilung: **02.03.2016**
(21) Anmeldenummer: 10778888.7
(22) Anmeldetag: 19.10.2010
(51) Int. Cl.: H05B 33/08

(54) **BREITBANDIGER, HOCHLINEARER LED-VERSTÄRKER MIT HOHER AUSGANGSLEISTUNG IN KOMPAKTER BAUFORM**
BROADBAND, HIGH-LINEARITY LED AMPLIFIER HAVING HIGH OUTPUT CAPACITY IN A COMPACT DESIGN
AMPLIFICATEUR À DEL À LARGE BANDE, LINÉARITÉ ÉLEVÉE ET PUISSANCE DE SORTIE ÉLEVÉE, DE FORME COMPACTE

(30) Priorität: 26.11.2009 DE 102009055891
(43) Veröffentlichungstag der Anmeldung: 03.10.2012
(73) Patentinhaber: Siemens Aktiengesellschaft, 80333 München (DE)
(72) Erfinder: BAUMGARTNER, Robert, 82178 Puchheim/Bhf. (DE); KORNBICHLER, Andreas, 83623 Dietramszell (DE); WALEWSKI, Joachim, 82008 Unterhaching (DE)
(86) Internationale Anmeldenummer: PCT/EP2010/065731
(87) Internationale Veröffentlichungsnummer: WO 2011/064052

(56) Entgegenhaltungen:
- WO-A1-01/33914
- WO-A1-2004/110109
- DE-A1- 10 013 207
- US-A1- 2005 168 419

## Beschreibung

Die vorliegende Erfindung betrifft eine Verstärkerschaltung zur Ansteuerung einer Leuchtdiode.

Eine Raumbeleuchtung soll durch Modulation zur Übertragung hoher Datenraten verwendet werden. Im Laborversuch haben sich leistungsfähige Leuchtdioden-(LED-)Beleuchtungssysteme wie ein LED-Modul-Osram OSTAR E3B als geeignet erwiesen.

Für das LED-Modul OSTAR E3B musste ein leistungsfähiger Verstärker entwickelt werden, der trotz der niedrigen Eingangsimpedanz des LED-Moduls die extrem hohen Anforderungen an Ausgangsleistung, Bandbreite und Linearität erfüllt. Daneben spielt ebenso eine kompakte Bauform eine wichtige Rolle, um das LED-Modul inklusive Verstärker in die Raumbeleuchtung integrieren zu können.

Die Impedanz einer Leuchtdiode ist über dem gesamten Frequenzbereich von wenigen 100 KHz bis mehreren 10 MHz sehr klein. Werden herkömmliche Hochfrequenzverstärker mit einer Ausgangsimpedanz von 50 Ohm zur Ansteuerung der LED herangezogen, muss deren Ausgangsimpedanz über den gesamten Frequenzbereich an die sehr kleine Eingangsimpedanz der LED mittels Impedanztransformatoren angepasst werden. Solche Impedanztransformatoren in Form von Übertragern sind teuer, schmalbandig und haben eine große Baugröße. Operationsverstärker, die speziell für den zweistelligen MHz-Bereich erhältlich sind, besitzen eine relativ niedrige Ausgangsimpedanz von etwa 5 Ohm, dafür sind der Frequenzbereich und die Linearität nicht ausreichend groß.

Die US 2005/0168419 A1 offenbart eine LED-Ansteuerungsschaltung mit einer Stromspiegelschaltung, einer Konstantstromquelle, einem LED-Verbindungsanschluss, einem Inverter und einem Eingangsanschluss sowie einer Anhebeschaltung.

Die WO 01/33914 A1 offenbart eine lichtmodulierende elektronische Vorschaltvorrichtung, die auf Befehl deren Identifikationsunterschrift oder andere Daten mittels Modulation kontinuierlicher Wellen der Beleuchtungsstärke von Lampen optisch sendet.

Die WO 2004/110109 A1 offenbart ein Verfahren zur Lichtausgangsmodulation zur Datenübertragung.

Die DE 100 13 207 A1 offenbart eine Schaltungsanordnung sowie ein Verfahren zur Spannungsversorgung und Spannungssteuerung des Betriebsverhaltens von Leuchtdioden zu Beleuchtungszwecken, wobei die Schaltungsanordnung eine Gleichspannungsquelle und einen Wechselrichter mit mindestens zwei steuerbaren Leistungsschaltern aufweist.

Es ist Aufgabe der vorliegenden Erfindung eine Verstärkerschaltung zur Ansteuerung einer Leuchtdiode derart bereit zu stellen, dass die Verstärkerschaltung eine kleine Ausgangsimpedanz von circa 3 Ohm, eine große Bandbreite mit einer unteren Grenzfrequenz von 200 KHz und einer oberen Grenzfrequenz von 50 MHz und eine Amplitude des Ausgangsstroms von mehreren 100 mA aufweist. Des Weiteren sollen eine kompakte Bauweise von Verstärkerschaltung und Leuchtdiode geschaffen werden. Eine Eingangsimpedanz der Verstärkerschaltung soll an digitale Schaltkreise angepasst sein.
Die Aufgabe wird durch eine Verstärkerschaltung gemäß dem Hauptanspruch gelöst.

Gemäß einem ersten Aspekt wird eine Verstärkerschaltung zur Ansteuerung einer Leuchtdiode bereitgestellt, wobei die Verstärkerschaltung eine Eingangsstufe zur Ansteuerung einer Treiberschaltung, diese Treiberschaltung und eine Gleichstromversorgung aufweist, die die Leuchtdiode ansteuert. Die Treiberschaltung weist einen ersten und einen zweiten Transistor auf, die zueinander komplementär sind, wobei deren Emitter elektrisch aneinander angeschlossen sind, zwischen einer Basis und einem Kollektor des ersten Transistors eine erste Stromquelle und zwischen einer Basis und einem Kollektor des zweiten Transistors eine zweite Stromquelle elektrisch angeschlossen ist, und zwischen den beiden Basen der Transistoren eine Spannungseinstellschaltung elektrisch angeschlossen ist.

Zur Ansteuerung der LED hat die Verstärkerschaltung folgende Eigenschaften:
1. Der Verstärker hat eine kleine Ausgangsimpedanz. Die für die vorhandene OSTAR-Leuchtdiode erforderliche Ausgangsimpedanz ist etwa 3 Ohm.
2. Der Verstärker besitzt eine große Bandbreite. Für die Ansteuerung der Leuchtdiode ist eine untere Grenzfrequenz von 200 KHz und eine obere Grenzfrequenz von 50 MHz erforderlich.
3. Die Verstärkerschaltung liefert eine ausreichend große Ausgangsleistung. Um die vorliegende Leuchtdiode modulieren zu können, muss die Amplitude des Ausgangsstroms mehrere 100 mA betragen.
4. Die Eingangsimpedanz der Verstärkerschaltung ist groß, damit diese direkt von digitalen Schaltkreisen herkömmlicher Auslegung angesteuert werden kann.
5. Die Verstärkerschaltung besitzt kleine Ausmaße. Sind die Verstärkerschaltung und die LED ordentlich voneinander getrennt, muss das Modulationssignal mit einem Kabel übertragen werden. Da ein Kabel aber eine Impedanz besitzt, die deutlich größer ist als die Eingangsimpedanz der LED, würde das zu einer Fehlanpassung zwischen der LED und der Verstärkerschaltung führen, was dazu führt, dass der Frequenzgang des Systems nicht mehr eben ist. Deshalb ist es wünschenswert, dass die Verstärkerschaltung und die LED ordentlich eine Einheit bilden. Wenn man den Montageort der Lichtquelle berücksichtigt, beispielsweise über der einer Deckenabdeckung, bedeutet das, dass das System klein sein muss.

Die erfindungsgemäße Verstärkerschaltung vereint in ihren Eigenschaften Breitbandigkeit, Linearität, Ausgangsleistung und Größe.

Weitere vorteilhafte Ausgestaltungen werden in Verbindung mit den Unteransprüchen beansprucht.

Gemäß einer vorteilhaften Ausgestaltung kann die Spannungseinstellschaltung eine elektrische Spannung zwischen den beiden Basisanschlüssen der Transistoren in Abhängigkeit von Temperaturen der Transistoren derart einstellen, dass die Kollektorströme des ersten und zweiten Transistors konstant gehalten werden. Damit regelt die Spannungseinstellschaltung die von den Temperaturen der Transistoren abhängigen Kollektorströme auf konstant. Die Temperaturen können beispielsweise mit einem temperaturabhängigen Widerstand oder einer Diode erfasst werden.

Gemäß einer weiteren vorteilhaften Ausgestaltung kann die Gleichstromversorgung einen an die Emitter der beiden Transistoren mit einem ersten elektrischen Anschluss elektrisch angeschlossenen Koppelkondensator aufweisen, dessen zweiter elektrischer Anschluss über eine elektrische Spule und eine dritte Stromquelle mit Masse elektrisch verbunden sein kann, wobei die Leuchtdiode in Durchlassrichtung elektrisch parallel zur Spule und der dritten einen Ruhestrom für die Leuchtdiode bereitstellende Stromquelle elektrisch angeschlossen sein kann.

Gemäß einer weiteren vorteilhaften Ausgestaltung kann die Eingangsstufe ein die Spannung eines Eingangssignals verstärkender Verstärker, insbesondere Operationsverstärker, sein, der einer Impedanzanpassung dienen kann und dessen Ausgang elektrisch an die Spannungseinstellschaltung angeschlossen sein kann.

Gemäß einer weiteren vorteilhaften Ausgestaltung kann die Eingangsstufe ein als eine integrierte Schaltung erzeugter Verstärker sein, der eine größere Bandbreite als die Treiberschaltung aufweist.

Gemäß einer weiteren vorteilhaften Ausgestaltung kann zwischen dem Kollektor des ersten Transistors und Masse eine erste Spannungsquelle und zwischen dem Kollektor des zweiten Transistors und Masse eine zweite Spannungsquelle jeweils zur Bereitstellung einer Versorgungsspannung elektrisch angeschlossen sein.

Gemäß einer weiteren vorteilhaften Ausgestaltung kann der erste Transistor ein npn-Transistor sein und ein Pluspol der ersten Stromquelle elektrisch an die Basis des ersten Transistors angeschlossen sein.

Gemäß einer weiteren vorteilhaften Ausgestaltung kann der zweite Transistor ein pnp-Transistor sein und ein Minuspol der zweiten Stromquelle elektrisch an die Basis des zweiten Transistors angeschlossen sein.

Gemäß einer weiteren vorteilhaften Ausgestaltung kann ein Minuspol der dritten Stromquelle elektrisch an Masse angeschlossen sein.

Gemäß einer weiteren vorteilhaften Ausgestaltung kann ein Minuspol der ersten Spannungsquelle elektrisch an Masse angeschlossen sein und ein Pluspol der ersten Spannungsquelle an dem Kollektor des ersten Transistors elektrisch angeschlossen sein.

Gemäß einer weiteren vorteilhaften Ausgestaltung kann ein Pluspol der zweiten Spannungsquelle elektrisch an Masse angeschlossen sein und ein Minuspol der zweiten Spannungsquelle an dem Kollektor des zweiten Transistors elektrisch angeschlossen sein.

Gemäß einer weiteren vorteilhaften Ausgestaltung können die beiden Transistoren komplementäre Feldeffekttransistoren sein, wobei Sources die Emitter, Gates die Basen und Draines die Kollektoren sein können.

Die Erfindung wird anhand eines Ausführungsbeispiels in Verbindung mit der Figur näher beschrieben. Es zeigt:
Figur 1 ein Ausführungsbeispiel einer erfindungsgemäßen Verstärkerschaltung.

Figur 1 zeigt ein Ausführungsbeispiel einer erfindungsgemäßen Verstärkerschaltung. Die Eigenschaften gemäß der Aufgabenstellung der vorliegenden Erfindung können folgendermaßen realisiert werden. Eine Eingangsstufe ist ein Verstärker 1 mit hochohmigem Eingang, der die Spannung des Eingangssignals verstärkt. Dieser Verstärker 1 ist in der Lage, eine nachfolgende Treiberschaltung 2 anzusteuern. Die Treiberschaltung 2 befindet sich zwischen der Eingangsstufe und der Leuchtdiode mit Gleichstromversorgung. Die Treiberschaltung 2 besitzt einen relativ großen Eingangswiderstand, so dass als Eingangsstufe ebenso ein integrierter Verstärker 1 eingesetzt werden kann, die notwendigerweise eine etwas größere Bandbreite aufweist, als die Treiberschaltung 2. Die Treiberschaltung 2 besteht aus zwei komplementären Transistoren 3, zwei Stromquellen 4 und einer Spannungseinstellschaltung 5, die die Spannung zwischen den beiden Basisanschlüssen der Transistoren 3 in Abhängigkeit der Transistortemperatur einstellt. Die Gleichstromversorgung 6 für die Leuchtdiode besteht aus einem Koppelkondensator Cds und einer Spule Ls. Die Leuchtdiode LED befindet sich unmittelbar hinter der Gleichstromversorgung, damit die Gesamtinduktivität zwischen der Treiberschaltung 2 und der LED möglichst klein ist. Wäre diese Induktivität groß, entstünde ein Spannungsabfall über ihr, der mit der Frequenz zunimmt, was eine Verringerung der oberen Grenzfrequenz bedeuten würde. Mittels der Gleichstromversorgung 6 wird einem Wechselstrom vom Verstärkerausgang der Treiberschaltung (2) ein Gleichstrom durch die Spule Ls addiert.

Die erfindungsgemäße Verstärkerschaltung kann ebenso mittels komplementärer Feldeffekttransistoren ausgeführt sein.

## Patentansprüche

1. Verstärkerschaltung zur Ansteuerung einer Leuchtdiode, wobei die Verstärkerschaltung eine Eingangsstufe (1) zur Ansteuerung einer Treiberschaltung (2), diese Treiberschaltung (2) und eine Gleichstromversorgung (6) aufweist, die die Leuchtdiode ansteuert, **dadurch gekennzeichnet, dass**
- die Treiberschaltung (2) einen ersten und einen zweiten Transistor (3) aufweist, die zueinander komplementär sind, wobei deren Emitter elektrisch aneinander angeschlossen sind, zwischen einer Basis und einem Kollektor des ersten Transistors (3) eine erste Stromquelle (4) und zwischen einer Basis und einem Kollektor des zweiten Transistors (3) eine zweite Stromquelle (4) elektrisch angeschlossen ist, und zwischen den beiden Basen der Transistoren (3) eine Spannungsseinstellschaltung (5) elektrisch angeschlossen ist, die eine Spannung zwischen den beiden Basen der Transistoren (3) in Abhängigkeit von Temperaturen der Transistoren (3) einstellt, wobei
- die Gleichstromversorgung (6) einen an die Emitter der beiden Transistoren (3) mit einem ersten elektrischen Anschluss elektrisch angeschlossenen Koppelkondensator (Cds) aufweist, dessen zweiter elektrischer Anschluss über eine elektrische Spule (Ls) und eine dritte Stromquelle mit Masse elektrisch verbunden ist, wobei die Leuchtdiode in Durchlassrichtung elektrisch parallel zur Spule (Ls) und der dritten einen Ruhestrom für die Leuchtdiode bereitstellenden Stromquelle elektrisch angeschlossen ist.

2. Verstärkerschaltung nach Anspruch 1
**dadurch gekennzeichnet, dass**
die Spannungsseinstellschaltung (5) die elektrische Spannung zwischen den beiden Basen der Transistoren (3) in Abhängigkeit von Temperaturen der Transistoren (3) derart einstellt, dass die Kollektorströme des ersten und zweiten Transistors (3) konstant gehalten werden.

3. Verstärkerschaltung nach Anspruch 1 oder 2,
**dadurch gekennzeichnet, dass**
die Eingangsstufe (1) ein die Spannung eines Eingangssignals verstärkender Verstärker (1), insbesondere Operationsverstärker, ist, der einer Impedanzanpassung dient und dessen Ausgang elektrisch an die Spannungsseinstellschaltung (5) angeschlossen ist.

4. Verstärkerschaltung nach Anspruch 3,
**dadurch gekennzeichnet, dass**
die Eingangsstufe (1) ein als eine integrierte Schaltung erzeugter Verstärker (1) ist, der eine größere Bandbreite als die Treiberschaltung (2) aufweist.

5. Verstärkerschaltung nach Anspruch 1, 2, 3, oder 4,
**dadurch gekennzeichnet, dass**
zwischen dem Kollektor des ersten Transistors (3) und Masse eine erste Spannungsquelle (7) und zwischen dem Kollektor des zweiten Transistors (3) und Masse eine zweite Spannungsquelle (7) jeweils zur Bereitstellung einer Versorgungsspannung elektrisch angeschlossen ist.

6. Verstärkerschaltung nach Anspruch 1,
**dadurch gekennzeichnet, dass**
der erste Transistor (3) ein npn-Transistor ist und ein Pluspol der ersten Stromquelle (4) elektrisch an die Basis des ersten Transistors (3) angeschlossen ist.

7. Verstärkerschaltung nach Anspruch 1 oder 6,
**dadurch gekennzeichnet, dass**
der zweite Transistor (3) ein pnp-Transitor ist und ein Minuspol der zweiten Stromquelle (4) elektrisch an die Basis des zweiten Transistors (3) angeschlossen ist.

8. Verstärkerschaltung nach Anspruch 1,
**dadurch gekennzeichnet, dass**
ein Minuspol der dritten Stromquelle (4) elektrisch an Masse angeschlossen ist.

9. Verstärkerschaltung nach Anspruch 5,
**dadurch gekennzeichnet, dass**
ein Minuspol der ersten Spannungsquelle (7) elektrisch an Masse angeschlossen ist und ein Pluspol der ersten Spannungsquelle (7) an dem Kollektor des ersten Transistors (3) elektrisch angeschlossen ist.

10. Verstärkerschaltung nach Anspruch 5 oder 9,
**dadurch gekennzeichnet, dass**
ein Pluspol der zweiten Spannungsquelle (7) elektrisch an Masse angeschlossen ist und ein Minuspol der zweiten Spannungsquelle (7) an dem Kollektor des zweiten Transistors (3) elektrisch angeschlossen ist.

11. Verstärkerschaltung nach einem der vorangehenden Ansprüche 2 bis 10,
**dadurch gekennzeichnet, dass**
die beiden Transistoren alternativ komplementäre Feldeffekttransistoren sind.

## Claims

1. Amplifier circuit for actuating a light diode, the amplifier circuit having an entry stage (1) for actuating a driver circuit (2), said drive circuit (2) and a DC current supply (6) which actuates the light diode, **characterised in that**
- the driver circuit (2) has a first and a second transistor (3) which are complementary to one another, their emitters being electrically connected to one another, a first current source (4) being electrically connected between a base and a collector of the first transistor (3) and a second current source (4) being electrically connected between a base and a collector of the second transistor (3), and a voltage control circuit (5) being electrically connected between both the bases of the transistors (3) and setting a voltage between both the bases of the transistors (3) as a function of temperatures of the transistors (3), wherein
- the DC current supply (6) has a coupling capacitor (Cds) electrically connected to the emitters of both the transistors (3) with a first electrical terminal, the second electrical terminal of said coupling capacitor (Cds) being electrically connected to ground via an electric coil (Ls) and a third current source, the light diode being electrically connected in the conductance direction electrically parallel to the coil (Ls) and to the third current source providing a closed-circuit current for the light diode

2. Amplifier circuit according to claim 1,
**characterised in that**
the voltage control circuit (5) sets the electric voltage between both the bases of the transistors (3) as a function of temperatures of the transistors (3) such that the collector currents of the first and second transistor (3) are kept constant.

3. Amplifier circuit according to claim 1 or 2,
**characterised in that**
the entry stage (1) is an amplifier (1) amplifying the voltage of an input signal, in particular an operational amplifier, which is used to adjust the impedance, and the output of which is electrically connected to the voltage control circuit (5).

4. Amplifier circuit according to claim 3,
**characterised in that**
the entry stage (1) is an amplifier (1) created as an integrated circuit, said amplifier (1) having a larger bandwidth than the driver circuit (2).

5. Amplifier circuit according to claim 1, 2, 3 or 4,
**characterised in that**
a first voltage source (7) is electrically connected between the collector of the first transistor (3) and ground and a second voltage source (7) is electrically connected between the collector of the second transistor (3) and ground, in each case to provide a supply voltage.

6. Amplifier circuit according to claim 1,
**characterised in that**
the first transistor (3) is an npn transistor and a positive pole of the first current source (4) is electrically connected to the base of the first transistor (3).

7. Amplifier circuit according to claim 1 or 6,
**characterised in that**
the second transistor (3) is a pnp transistor and a negative pole of the second current source (4) is electrically connected to the base of the second transistor (3).

8. Amplifier circuit according to claim 1,
**characterised in that**
a negative pole of the third current source (4) is electrically connected to ground.

9. Amplifier circuit according to claim 5,
**characterised in that**
a negative pole of the first voltage source (7) is electrically connected to ground and a positive pole of the first voltage source (7) is electrically connected to the collector of the first transistor (3).

10. Amplifier circuit according to claim 5 or 9,
**characterised in that**
a positive pole of the second voltage source (7) is electrically connected to ground and a negative pole of the second voltage source (7) is electrically connected to the collector of the second transistor (3).

11. Amplifier circuit according to one of the preceding claims 2 to 10,
**characterised in that**
both the transistors are alternatively complementary field effect transistors.

## Revendications

1. Circuit amplificateur destiné à commander une diode électroluminescente, le circuit amplificateur comprenant un étage d'entrée (1) destiné à commander un circuit excitateur (2), ledit circuit excitateur (2) et une alimentation en courant continu (6) qui commande la diode électroluminescente, **caractérisé en ce que**
- le circuit excitateur (2) comprend un premier et un deuxième transistor (3) qui sont complémentaires l'un de l'autre, les émetteurs de ces derniers étant connectés ensemble électriquement, une première source de courant (4) étant connectée électriquement entre une base et un collecteur du premier transistor (3) et une deuxième source de courant (4) étant connectée électriquement entre une base et un collecteur du deuxième transistor (3), et entre les deux bases des transistors (3) étant connecté électriquement un circuit de réglage de tension (5) qui règle une tension entre les deux bases des transistors (3) en fonction de températures des transistors (3),
- l'alimentation en courant continu (6) comprenant un condensateur de couplage (Cds) connecté électriquement aux émetteurs des deux transistors (3) par une première borne électrique et dont la deuxième borne électrique est reliée électriquement à la masse par l'intermédiaire d'une bobine électrique (Ls) et d'une troisième source de courant, la diode électroluminescente étant connectée électriquement dans le sens passant en parallèle à la bobine (Ls) et à la troisième source de courant, laquelle fournit un courant de repos pour la diode électroluminescente.

2. Circuit amplificateur selon la revendication 1,
**caractérisé en ce que**
le circuit de réglage de tension (5) règle la tension électrique entre les deux bases des transistors (3) en fonction de températures des transistors (3) de manière que les courants collecteurs des premier et deuxième transistors (3) soient maintenus constants.

3. Circuit amplificateur selon la revendication 1 ou 2,
**caractérisé en ce que**
l'étage d'entrée (1) est un amplificateur (1) amplifiant la tension d'un signal d'entrée, notamment un amplificateur opérationnel, qui sert à réaliser une adaptation d'impédance et dont la sortie est connectée électriquement au circuit de réglage de tension (5).

4. Circuit amplificateur selon la revendication 3,
**caractérisé en ce que**
l'étage d'entrée (1) est un amplificateur fabriqué comme un circuit intégré et dont la largeur de bande est supérieure à celle du circuit excitateur (2).

5. Circuit amplificateur selon la revendication 1, 2, 3 ou 4,
**caractérisé en ce que**
une première source de courant (7) est connectée électriquement entre le collecteur du premier transistor (3) et la masse et une deuxième source de courant (7) est connectée électriquement entre le collecteur du deuxième transistor (3) et la masse, chacune desdites sources servant à fournir une tension d'alimentation.

6. Circuit amplificateur selon la revendication 1,
**caractérisé en ce que**
le premier transistor (3) est un transistor npn, et un pôle positif de la première source de courant (4) est connecté électriquement à la base du premier transistor (3).

7. Circuit amplificateur selon la revendication 1 ou 6,
**caractérisé en ce que**
le deuxième transistor (3) est un transistor pnp, et un pôle négatif de la deuxième source de courant (4) est connecté électriquement à la base du deuxième transistor (3).

8. Circuit amplificateur selon la revendication 1,
**caractérisé en ce que**
un pôle négatif de la troisième source de courant (4) est connecté électriquement à la masse.

9. Circuit amplificateur selon la revendication 5,
**caractérisé en ce que**
un pôle négatif de la première source de courant (7) est connecté électriquement à la masse et un pôle positif de la première source de courant (7) est connecté électriquement au collecteur du premier transistor (3).

10. Circuit amplificateur selon la revendication 5 ou 9,
**caractérisé en ce que**
un pôle positif de la deuxième source de courant (7) est connecté électriquement à la masse et un pôle négatif de la deuxième source de courant (7) est connecté électriquement au collecteur du deuxième transistor (3).

11. Circuit amplificateur selon l'une des revendications précédentes 2 à 10,
**caractérisé en ce que**
les deux transistors sont des transistors à effet de champ alternativement complémentaires.
